# EUROPÄISCHE PATENTSCHRIFT

(11) **EP 1 368 814 B1**
(45) Veröffentlichungstag und Bekanntmachung des Hinweises auf die Patenterteilung: **25.02.2009**
(21) Anmeldenummer: 02748309.8
(22) Anmeldetag: 28.02.2002
(51) Int. Cl.: H01F 7/16, H01F 7/08

(54) **AKTUATOR**
ACTUATOR
ACTIONNEUR

(30) Priorität: 03.03.2001 DE 10110342
(43) Veröffentlichungstag der Anmeldung: 10.12.2003
(73) Patentinhaber: ROBERT BOSCH GMBH, 70442 Stuttgart (DE)
(72) Erfinder: KRIMMER, Erwin, 73655 Pluederhausen (DE); SCHULZ, Wolfgang, 74321 Bietigheim-Bissingen (DE); LORENZ, Christian, 73434 Aalen-Unterrombach (DE); BRENDLE, Matthias, 70563 Stuttgart (DE)
(86) Internationale Anmeldenummer: PCT/DE2002/000752
(87) Internationale Veröffentlichungsnummer: WO 2002/071421

(56) Entgegenhaltungen:
- CH-A- 396 551
- US-A- 5 402 093
- US-B1- 6 175 291
- TAKASHI KAJIMA: "DEVELOPMENT OF A HIGH-SPEED SOLENOID VALVE INVESTIGATION OF THE ENERGIZING CIRCUITS" IEEE TRANSACTIONS ON INDUSTRIAL ELECTRONICS, IEEE INC. NEW YORK, US, Bd. 40, Nr. 4, 1. August 1993 (1993-08-01), Seiten 428-435, XP000395776 ISSN: 0278-0046

## Beschreibung

### Stand der Technik

Elektrische Aktuatoren für Ventile oder Relais besitzen mindestens drei Eisenteile in einem magnetischen Kreis, einen Magnetanker und einen zweiteiligen magnetischen Rückschluss, der aus einem Magnettopf und einem Magnetkern besteht.
Die Möglichkeit, das Arbeitsvermögen des Magneten durch Anpassung der Magnetkennlinie an den geforderten Kraft-Weg-Verlauf des jeweiligen Ventils oder Relais besser nutzen zu können, zieht bei konventionellen Magneten aufwendige Anker-/Ankergegenstückgeometrien sowie hohe Anforderungen an Genauigkeit und Toleranzen nach sich.

Die US 6,175,291 B1 offenbart einen Elektromagneten, bestehend aus einer Magnetspule, die einen längs zur Spulenachse beweglichen Anker mit Ankerstange aufnimmt, und einer Lagerung des Ankers bzw. der Ankerstange in einem auch der Führung des Magnetfeldes dienenden Kernes, wobei eine direkte Lagerung des Ankers bzw. der Ankerstange auf einer Fläche des Kernes vorgesehen ist.

Aus der DE 4217871 A1 ist ein Elektromagnet mit einem Anker bekannt, dessen Stange zur Ausführung von Steuerungsvorgängen dient. Die Herstellung des Ankers wird vereinfacht, indem die Stange den Anker auf seiner ganzen Länge durchgreift und aus Kunststoff besteht.

### Vorteile der Erfindung

Der erfindungsgemäße Aktuator mit den kennzeichnenden Merkmalen des Anspruchs 1 hat demgegenüber den Vorteil, dass auf einfache Art und Weise ein Aktuator herstellbar ist, der nur aus zwei Eisenteilen im magnetischen Kreis besteht, und der auch über einen weiten Wegverlauf eine gleichbleibend hohe Magnetkraft erreicht. Es wird dabei der Kraft-Weg-Verlauf zweier verschiedener Magnettypen ausgenutzt.

Ausserdem stellt der Aktuator eine einfache und kostengünstige Konstruktion dar, was insbesondere hinsichtlich der Bauteileanzahl sowie der erforderlichen Fertigungsgenauigkeit und der Bearbeitungsprozesse von Vorteil ist.

Durch die in den abhängigen Ansprüchen aufgeführten Massnahmen sind vorteilhafte Weiterbildungen und Verbesserungen des im Anspruch 1 genannten Aktuators möglich.

Um den magnetischen Widerstand zwischen einem Rückschlusselement und einem ersten Ende von einem Anker möglichst gering zu halten, ist es vorteilhaft, dass das Rückschlusselement eine hinreichend grosse proportionale Radialfläche aufweist.

Es ist vorteilhaft, wenn in einer Spule eine Hülse angeordnet ist. Die in der Spule eingepresste Hülse vereinigt die Sicherung und Zentrierung einer Spule im Rückschlusselement und begrenzt mit hoher Genauigkeit einen radialen Abstand zwischen dem Anker und dem magnetischen Rückschluss, wodurch die Magnetkräfte in radialer Richtung über den gesamten Ankerhub wirkungsvoll begrenzt sind. Ausserdem dient sie zur magnetischen Isolierung. Eine gezogene Hülse ermöglicht eine hohe Oberflächengüte verbunden mit guten Gleiteigenschaften und hoher Festigkeit bei geringen Fertigungskosten.

Es ist vorteilhaft, das Rückschlusselement als Stanz-Biege-Teil herzustellen, weil dies ein einfaches und kostengünstiges Herstellungserfahren für das Rückschlusselement ist.

Der Anker ist vorteilhafterweise ein Hohlzylinder, der auf vorteilhafte Weise als Stanz-Biege-Teil hergestellt ist.
Zur Erreichung eines für eine Lagerung massgeblichen Aussendurchmessers des Ankers ist es vorteilhaft, wenn auf der äusseren Mantelfläche des Ankers Sicken eingeprägt sind, die durch Kaltumformung kalibrierbar sind, um eine bestimmte Geometrie/Toleranz zu erreichen.

Der Aktuator kann auf vorteilhafte Weise für ein Ventil verwendet werden, wenn in dem Anker ein Dichtstopfen angeordnet ist, der in einem Dreiwegekanal jeweils eine Öffnung abdichtet.

### Zeichnung

Ein Ausführungsbeispiel der Erfindung ist in der Zeichnung vereinfacht dargestellt und in der nachfolgenden Beschreibung näher erläutert.

### Es zeigen

Figur 1 einen magnetischen Rückschluss, eine Hülse, einen Anker und einen Dichtstopfen als Teile eines erfindungsgemässen Aktuators,
Figur 2 eine Spule auf einem Spulenkörper,
Figur 3a einen axialen Querschnitt durch einen erfindungsgemässen Aktuator in einem ersten Endpunkt, Figur 3b einen erfindungsgemässen Aktuator in einem zweiten Endpunkt, und
Figur 4 die Verwendung des erfindungsgemässen Aktuators in einem Ventil.

### Beschreibung des Ausführungsbeispiels

Figur 1 zeigt Teile eines erfindungsgemässen Aktuators 1 (Figur 3a, 3b). Der Aktuator 1 besteht zumindest aus einem magnetischen Rückschlusselement 3, das als Stanz-Biege-Teil hergestellt wird und bspw. aus einem einzigen Stück besteht.

Das Rückschlusselement 3 hat eine erste Oberfläche 21 und eine zweite Oberfläche 24, die parallel zueinander angeordnet sind und senkrecht zu einer Axialrichtung 18 verlaufen. Das Rückschlusselement 3 weist weiterhin bspw. eine erste, zweite, dritte Seitenfläche 27, 28, 29 auf, die die erste und zweite Oberfläche 21, 24 verbinden. Zwischen den Seitenflächen 27, 28, 29 besteht bspw. jeweils eine Lücke 30.

Die erste Oberfläche 21 weist bspw. einen Einzug 38 auf, der sich ringförmig in Axialrichtung 18 nach aussen erstreckt. Eine Hülse 6, die beispielsweise hohlzylindrisch ausgeführt ist und an beiden axialen Enden beispielsweise offen ist, kann durch eine erste Öffnung 32 an der ersten Oberfläche 21 und durch eine zweite Öffnung 35 der zweiten Oberflächen 24 in das Rückschlusselement 3 eingeführt werden.

Ein Anker 9 ist im zusammengebauten Zustand des Aktuators 1 (Fig. 3a) in der Hülse 6 angeordnet und ist in dieser Hülse 6 in Axialrichtung 18 zwischen zwei Endpunkten verschiebbar. Der Anker 9 ist beispielsweise ein Hohlzylinder und wird beispielsweise als Stanz-Biege-Teil hergestellt. Oft muss bei dem Anker 9 noch ein Aussendurchmesser angepasst werden, so dass er in der Hülse 6 gut verschiebbar ist. Deshalb weist der Anker 9 beispielsweise auf einer äusseren Mantelfläche 41 nach aussen eingeprägte Sicken 12 auf, die abtragend bzw. umformend kalibriert werden können, um einen bestimmten Aussendurchmesser herzustellen.

In dem hohlzylindrischen Anker 9 kann ein Dichtstopfen 15 befestigt sein.

Figur 2 zeigt eine Spule 45, die auf einem Spulenkörper 48 aufgewickelt ist. An dem Spulenkörper 48 sind ausserdem elektrische Anschlüsse 51 angeordnet, durch die die Spule 45 von aussen elektrisch bestromt werden kann. Die Spule 45 wird bspw. seitlich durch die Lücke 30 zwischen der ersten Seitenfläche 27 und der dritten Seitenfläche 29 in das Rückschlusselement 3 der Figur 1 eingeführt, wobei dann eine Spulenöffnung 46 zu den Öffnungen 32 und 35 des Rückschlusselements 3 ausgerichtet ist (Fig. 3a).

Figur 3a zeigt einen erfindungsgemässen Aktuator 1 im axialen Querschnitt in mit seinem Anker 9 einer ersten Endlage. Die Hülse 6 liegt dicht an dem Rückschlusselement 3 und der Spule 45 bzw. dem Spulenkörper 48 an. Die Spule 45 ist in dieser Position bestromt, so dass eine Feder (nicht gezeigt) eines Ventils, die am Anker 9 angreift gespannt wird.

An einem zweiten Ende 66 des Rückschlusselements 3 ist der Einzug 38 ausgebildet, der eine hinreichend grosse Radialfläche bildet, so dass ein magnetischer Widerstand zwischen der Radialfläche des Rückschlusselements 3 und dem Anker 9 gering ist. Die Kraft-Weg(Hub)-Kurve des Ankers 9 wird deshalb vorwiegend durch ein an der zweiten Oberfläche 24 liegendes erstes Ende 63 des Rückschlusselements 3 bestimmt.

Der Anker 9 ist vollständig in der Hülse 6 angeordnet und liegt auf einer Anschlagsfläche 54 des Rückschlusselements 3 auf, die sich in einer Radialrichtung 72 über die Hülse 6 hinaus erstreckt, d.h. die Öffnung 35 der zweiten Oberfläche 24 hat einen kleineren Innendurchmesser als die Öffnung 32 der ersten Oberfläche 21. Die Anschlagsfläche 54 verläuft senkrecht zur Axialrichtung 18.

In dieser ersten Endlage verläuft der magnetische Fluss grösstenteils an dem ersten Ende 63 durch eine Stirnfläche 57 des Ankers 9 und der Anschlagsfläche 54, da dies der kürzeste Abstand zum Rückschlüsselement 3 ist. Der Abstand zum Rückschlusselement 3 in radialer Richtung 72 ist durch die Hülse grösser. Der magnetische Flussverlauf ist durch Pfeile 60 gekennzeichnet.

In dieser Position erhält man den für Stumpfankermagnete typischen hyperbolischen Hubkraftverlauf über den Ankerhub. Dieser sorgt für hohe Haltekräfte bzw. gewährleistet die bei Umschaltventilen notwendige Verdopplung der Magnetkraft in der bestromten Ankerendlage.

Figur 3b zeigt den Anker 9 in einer zweiten Endlage. Dabei ist die Magnetkraft kleiner als die Federrückstellkraft, wobei der Anker 9 im Vergleich zur Position gemäss Figur 3a um einen Hub verschoben ist und aus der Hülse 6 am Ende 66 herausragt. Dies erfolgt bspw. dadurch, dass an dem Anker 9 eine Feder (nicht gezeigt) eines Ventils angreift, die in dieser Position entspannter als in der ersten Endlage gemäss Figur 3a ist. Die Hülse 6 kann auch so ausgebildet sein, dass der Anker 9 trotz einer Bewegung komplett in der Hülse 6 angeordnet ist. Der magnetische Flussverlauf 60 an dem ersten Ende 63 des Rückschlusselements 3 unterscheidet sich aber in dieser Position von dem der Figur 3a. Der magnetische Flussverlauf 60 beginnt an der Stirnfläche 57 des Ankers 9 und verläuft dann aber über eine radiale Proportionalfläche 69 des magnetischen Rückschlusselements 3, da dieser Verlauf den geringsten magnetischen Widerstand aufweist. Der magnetische Flussverlauf 60 ist hier gekrümmt. Dieser magnetische Flussverlauf entspricht dem eines Proportionalmagneten und führt zu dessen charakterischem Kraft-Hub-Verlauf. Der Magnetflussgradient hat hier eine besonders hohe Axialkomponente.

Durch dieses Verhalten des magnetischen Flussverlaufs 60 in beiden Endpositionen sind hohe Ankeranzugskräfte über den gesamten Hubbereich möglich. Ein Aktuator mit entweder einem Proportionalmagneten oder einem Stumpfanker nach dem Stand der Technik leistet in einer Endposition keine ausreichend hohe Arbeit.

Ein Aktuator nach dem Stand der Technik hat eine Endfläche 75, die hier gestrichelt dargestellt ist. Die Endfläche 75 liegt ungefähr auf gleicher axialer Höhe 18 wie ein Ende der Spule 45 oder des Spulenkörpers 48 im Bereich seiner zweiten Endlage.

Der erfindungsgemässe Aktuator 1 hat an dem Rückschlusselement 3 einen Versatz 90 bspw. der Höhe h', der über die zweite Oberfläche 24 hinausragt.

Ein Abstand zwischen der Endfläche 75 und der Anschlagsfläche 54 des Rückschlusselements 3 in Axialrichtung 18 entspricht etwa dem Maximalhub h des Ankers 9. Die Höhe h' entspricht etwa dem Abstand h, kann aber auch kleiner oder grösser sein.

Durch diesen Abstand h wird erst die radiale Fläche 69 erzeugt, die das proportionale Verhalten des Ankers in einer Position ermöglicht. So wird über den gesamten Hub eine gleichbleibend hohe Magnetkraft erreicht und ein flacher Magnetkraft-Hub-Verlauf erzielt wird.

Figur 4 zeigt ein Anwendungsbeispiel des erfindungsgemässen Aktuators 1 als 3/2-Wegeventil. Der Dichtstopfen 15 des erfindungsgemässen Aktuators 1 ist beispielsweise in einem Dreianschlußkanal 78 mit einer ersten, zweiten und dritten Kanalöffnung 81, 84, 87 angeordnet. Der Dichtstopfen 15 kann in Axialrichtung 18 hin und her bewegt werden und verschliesst wahlweise die erste Kanalöffnung 81 oder die zweite Kanalöffnung 84, so dass entweder eine Verbindung von der Kanalöffnung 81 zur Kanalöffnung 87 hergestellt ist oder eine Verbindung von der zweiten Kanalöffnung 84 zur dritten Kanalöffnung 87.

## Patentansprüche

1. Aktuator, insbesondere für ein Ventil oder ein Relais,
zumindest bestehend aus
einer elektrischen Spule (45),
einem magnetischen Rückschlusselement (3) für die Spule,
einem Anker (9), der zumindest teilweise in der Spule (45) angeordnet ist,
wobei der Anker (9) zwischen zwei Endlagen in einer Axialrichtung (18) bewegbar ist,
dass der magnetische Flussverlauf in einer ersten Endlage von dem Anker (9) hauptsächlich durch eine Fläche an einem ersten Ende (63) des Rückschlusselements (3) verläuft, auf der die Axialrichtung (18) senkrecht steht und
dass der magnetische Flussverlauf in einer zweiten Endlage von dem Anker (9) hauptsächlich durch eine Fläche an dem ersten Ende (63) des Rückschlusselements (3) verläuft, die zu der Axialrichtung (18) parallel verläuft,
**dadurch gekennzeichnet, dass**
das Rückschlusselement (3) ein Stanz/Biegeteil ist, das eine erste und zweite Oberfläche (21,24) aufweist, die parallel zueinander angeordnet sind, senkrecht zu einer Axialrichtung (18) verlaufen und über Seitenflächen (27,28,29) verbunden sind, wobei in der ersten Oberfläche (21) eine erste Öffnung (32) vorgesehen ist, durch die eine den Anker (9) beweglich aufnehmende Hülse (6) in das Rückschlusselement (3) eingeführt ist.

2. Aktuator, nach Anspruch 1,
**dadurch gekennzeichnet,**
**dass** der Anker (9) eine Stirnfläche (57) hat, und
**dass** das Rückschlusselement (3) an einem ersten Ende (63) eine hinreichend grosse proportionale Radialfläche (69) aufweist, auf die die Stirnfläche (57) ausgerichtet ist, so dass ein magnetischer Widerstand zwischen der proportionalen Radialfläche (69) und der Stirnfläche (57) möglichst gering ist.

3. Aktuator nach Anspruch 1,
**dadurch gekennzeichnet, dass**
das Rückschlusselement (3) an einem zweiten Ende (66) einen Einzug (38) hat.

4. Aktuator nach Anspruch 1,
**dadurch gekennzeichnet, dass**
in der Spule (45) eine Hülse (6) angeordnet ist.

5. Aktuator nach Anspruch 1,
**dadurch gekennzeichnet, dass**
der Anker (9) ein Hohlzylinder ist.

6. Aktuator nach Anspruch 1,
**dadurch gekennzeichnet, dass**,
der Anker (9) ein Stanzbiegeteil ist.

7. Aktuator nach Anspruch 1 oder 6,
**dadurch gekennzeichnet, dass**
der Anker (9) Sicken (12) auf der äusseren Mantelfläche (41) hat.

8. Aktuator nach Anspruch 1,
**dadurch gekennzeichnet, dass**
in dem Anker (9) ein Dichtstopfen (15) angeordnet ist.

9. Aktuator nach Anspruch 8,
**dadurch gekennzeichnet,**
**dass** in dem Aktuator (1) ein Dreianschlußkanal (78) mit drei Öffnungen (81, 84, 87) angeordnet ist, und
**dass** der Dichtstopfen (15) in jeder Endlage des Ankers (9) jeweils eine Öffnung (81,84) des Dreianschlußkanals (78) abdichtet.

10. Aktuator nach Anspruch 1,
**dadurch gekennzeichnet, dass**
das Rückschlusselement (3) für den Anker (9) in Axialrichtung eine Anschlagfläche (54) aufweist.

11. Aktuator nach Anspruch 10,
**dadurch gekennzeichnet, dass**
sich der Anker (9) und das Rückschlusselement (3) teilweise in Radialrichtung (18) gegenüberstehen, wenn der Anker (9) auf der Anschlagfläche (54) aufliegt.

## Claims

1. Actuator, in particular for a valve or a relay, at least comprising
an electrical coil (45)
a magnetic return-path element (3) for the coil,
an armature (9) which is at least partially arranged in the coil (45),
wherein the armature (9) can move between two limit positions in an axial direction (18),
in that the magnetic flux profile when the armature (9) is in a first limit position passes mainly through a surface at a first end (63) of the magnetic return-path element (3) which is at right angles to the axial direction (18), and
in that the magnetic flux profile when the armature (9) is a second limit position passes mainly through a surface at the first end (63) of the magnetic return-path element (3) which runs parallel to the axial direction (18),
**characterized in that**
the magnetic return-path element (3) is a stamped and bent part which has a first and a second surface (21, 24) which are arranged parallel to one another, run at right angles to an axial direction (18) and are connected via side surfaces (27, 28, 29), wherein a first opening (32) is provided in the first surface (21), through which opening (32) a sleeve (6) which holds the armature (9) such that it can move is inserted into the magnetic return-path element (3).

2. Actuator according to Claim 1,
**characterized**
**in that** the armature (9) has an end surface (57), and
**in that** the magnetic return-path element (3) has a sufficiently large proportional radial surface (69) at a first end (63) with which the end surface (57) is aligned, such that the magnetic reluctance between the proportional radial surface (69) and the end surface (57) is as low as possible.

3. Actuator according to Claim 1,
**characterized in that**
the magnetic return-path element (3) has an indentation (38) at a second end (66).

4. Actuator according to Claim 1,
**characterized in that**
a sleeve (6) is arranged in the coil (45).

5. Actuator according to Claim 1,
**characterized in that**
the armature (9) is a hollow cylinder.

6. Actuator according to Claim 1,
**characterized in that**
the armature (9) is a stamped and bent part.

7. Actuator according to Claim 1 or 6,
**characterized in that**
the armature (9) has beads (12) on the outer envelope surface (41).

8. Actuator according to Claim 1,
**characterized in that**
a sealing plug (15) is arranged in the armature (9).

9. Actuator according to Claim 8,
**characterized**
**in that** a three-connection channel (78) with three openings (81, 84, 87) is arranged in the actuator (1) and
**in that** the sealing plug (15) in each case seals one opening (81, 84) of the three-connection channel (78) in each limit position of the armature (9).

10. Actuator according to Claim 1,
**characterized in that**
the magnetic return-path element (3) for the armature (9) has a stop surface (54) in the axial direction.

11. Actuator according to Claim 10,
**characterized in that**
the armature (9) and the magnetic return-path element (3) are partially opposite in the radial direction (18) when the armature (9) is resting on the stop surface (54).

## Revendications

1. Actionneur, en particulier pour une soupape ou un relais,
constitué au moins
d'une bobine électrique (45),
d'un élément de culasse magnétique (3) pour la bobine,
d'un induit (9), qui est disposé au moins en partie dans la bobine (45),
l'induit (9) pouvant être déplacé entre deux positions de fin de course dans une direction axiale (18),
l'allure du flux magnétique dans une première position de fin de course de l'induit (9) s'étendant principalement à travers une surface au niveau d'une première extrémité (63) de l'élément de culasse (3) perpendiculairement à la direction axiale (18), et
l'allure du flux magnétique dans une deuxième position de fin de course s'étendant depuis l'induit (9) principalement à travers une surface au niveau de la première extrémité (63) de l'élément de culasse (3) qui s'étend parallèlement à la direction axiale (18),
**caractérisé en ce que**
l'élément de culasse (3) est une pièce estampée/cintrée qui présente une première et une deuxième surface (21, 24), qui sont disposées parallèlement l'une à l'autre, s'étendent perpendiculairement à une direction axiale (18) et sont connectées par le biais de surfaces latérales (27, 28, 29), une première ouverture (32) étant prévue dans la première surface (21), à travers laquelle une douille (6) recevant de manière mobile l'induit (9) est introduite dans l'élément de culasse (3).

2. Actionneur selon la revendication 1,
**caractérisé en ce que**
l'induit (9) a une surface frontale (57) et **en ce que** l'élément de culasse (3) présente, à une première extrémité (63), une surface radiale (69) proportionnelle suffisamment grande vers laquelle la surface frontale (57) est orientée, de sorte qu'une résistance magnétique entre la surface radiale proportionnelle (69) et la surface frontale (57) soit aussi petite que possible.

3. Actionneur selon la revendication 1,
**caractérisé en ce que**
l'élément de culasse (3) présente une entrée (38) à une deuxième extrémité (66).

4. Actionneur selon la revendication 1,
**caractérisé en ce qu'**
une douille (6) est disposée dans la bobine (45).

5. Actionneur selon la revendication 1,
**caractérisé en ce que**
l'induit (9) est un cylindre creux.

6. Actionneur selon la revendication 1,
**caractérisé en ce que**
l'induit (9) est une pièce estampée-cintrée.

7. Actionneur selon la revendication 1 ou 6,
**caractérisé en ce que**
l'induit (9) a des moulures (12) sur la surface d'enveloppe extérieure (41).

8. Actionneur selon la revendication 1,
**caractérisé en ce que**
l'on dispose dans l'induit (9) un bouchon d'étanchéité (15).

9. Actionneur selon la revendication 8,
**caractérisé en ce que**
l'on dispose dans l'actionneur (1) un canal à trois raccords (78) avec trois ouvertures (81, 84, 87), et
**en ce que** le bouchon d'étanchéité (15) ferme hermétiquement, dans chaque position d'extrémité de l'induit (9) une ouverture respective (81, 84) du canal à trois raccords (78).

10. Actionneur selon la revendication 1,
**caractérisé en ce que**
l'élément de culasse (3) présente pour l'induit (9) une surface de butée (54) dans la direction axiale.

11. Actionneur selon la revendication 10,
**caractérisé en ce que**
l'induit (9) et l'élément de culasse (3) sont en regard l'un de l'autre en partie dans la direction radiale (18), lorsque l'induit (9) s'applique sur la surface de butée (54).
